# FASCICULE DE BREVET EUROPEEN

(11) **EP 0 355 076 B1**
(45) Date de publication et mention de la délivrance du brevet: **23.12.1992**
(21) Numéro de dépôt: 89440074.6
(22) Date de dépôt: 12.07.1989
(51) Int. Cl.: E05D 7/082

(54) **Pivot pour fenêtre basculante ou oscillante de toiture**
Laser für Dreh- oder Schwingdachfenster
Pivot for a tilting or oscillating roof window

(30) Priorité: 16.08.1988 FR 8811017
(43) Date de publication de la demande: 21.02.1990
(73) Titulaire: FERCO INTERNATIONAL Usine de Ferrures de Bâtiment Société à responsabilité limitée, F-57400 Sarrebourg (FR)
(72) Inventeur: Prevot, Gérard, F-57430 Willerwald Moselle (FR); Simoncelli, Philippe, F-57400 Sarrebourg (FR)
(74) Mandataire: Aubertin, François

(56) Documents cités:
- DE-A- 1 708 123
- DE-B- 1 246 461
- GB-A- 2 079 845
- NL-A- 8 105 219

## Description

L'invention concerne un pivot pour fenêtre basculante ou oscillante de toiture comprenant un élément fixe solidaire du dormant doté d'un capot de recouvrement supérieur, un élément mobile solidaire de l'ouvrant basculant ou oscillant doté d'un capot de recouvrement inférieur et un élément intermédiaire relié par un premier axe d'articulation à l'élément fixe et par un second axe d'articulation à l'élément mobile, en position de nettoyage de l'ouvrant basculant ou oscillant, le second axe d'articulation étant projeté vers l'extérieur par rapport au plan de l'ouvrant basculant ou oscillant par suite d'une première rotation de l'ouvrant basculant ou oscillant autour du second axe d'articulation reliant l'élément mobile à l'élément intermédiaire suivie d'une seconde rotation autour du premier axe d'articulation reliant l'élément intermédiaire à l'élément fixe.

On connaît déjà, par le document FR-A-2.608.202, un pivot pour fenêtre basculante ou oscillante de toiture selon le préambule de la revendication 1 comprenant un élément fixe solidaire du dormant doté d'un capot de recouvrement supérieur et relié par un premier axe d'articulation à une des extrémités d'un levier basculant et un élément mobile solidaire de l'ouvrant basculant ou oscillant doté d'un capot de recouvrement inférieur et relié par un second axe d'articulation à l'autre extrémité du levier basculant. Ces deux axes d'articulation sont décalés en position de nettoyage de l'ouvrant basculant ou oscillant vers l'extérieur par rapport au plan dudit ouvrant par suite d'une première rotation autour du second axe d'articulation reliant le levier basculant à l'élément mobile suivi d'une rotation autour du premier axe d'articulation reliant le levier basculant à l'élément fixe. Sur ce second axe d'articulation sont disposés des moyens de blocage mettant fin, après la première rotation de l'élément mobile autour dudit second axe d'articulation, à la coopération de moyens de verrouillage à rappel élastique pour la seconde rotation du levier basculant autour du premier axe d'articulation reliant l'autre extrémité dudit levier basculant à l'élément fixe.

Les moyens de blocage sont, d'une part, un ergot situé sur la face arrière d'une aile parallèle du levier basculant et coopérant avec deux arrêts de l'élément mobile pour déterminer la rotation préalable de ce dernier par rapport à l'aile parallèle du levier basculant et, d'autre part, un élément de blocage enfilé sur le second axe d'articulation et rendu solidaire en rotation de l'élément mobile par l'intermédiaire d'un ergot faisant saillie par rapport à une des faces de l'élément mobile, cet élément de blocage, dont le pourtour comporte une encoche coopérant avec l'un des moyens de verrouillage, étant situé entre la face avant de l'aile parallèle du levier basculant et la face arrière d'une plaque enfilée par l'une de ses extrémités sur le second axe d'articulation et maintenu par un axe traversant un orifice réalisé dans son autre extrémité, cet axe étant solidaire de la face avant de l'aile parallèle du levier basculant.

Les moyens de verrouillage sont un élément de verrouillage à rappel élastique situé sur l'aile parallèle du levier basculant et pivotant autour de l'axe solidaire de ladite aile parallèle et une gâche solidaire de l'élément fixe et situé au niveau de la paroi transversale reliant les deux ailes parallèles du levier basculant, cet élément de verrouillage à rappel élastique comportant un premier doigt de blocage coopérant avec l'encoche de l'élément de blocage et un second doigt de verrouillage coopérant avec la gâche.

Toutefois, ce pivot présente plusieurs inconvénients.

En effet, pour assurer le maintien en position de nettoyage de l'ouvrant basculant ou oscillant, ledit pivot comporte des moyens complexes et multiples qui, non seulement, augmentent considérablement le coût du pivot mais également, diminuent la fiabilité de ce dernier. Il en est de même en ce qui concerne les moyens devant assurer la succession des rotations, à savoir la rotation autour du second axe d'articulation reliant le levier basculant à l'élément mobile suivie de la rotation autour du premier axe d'articulation reliant le levier basculant à l'élément fixe. Finalement, l'ouvrant basculant ou oscillant est uniquement maintenu dans ces trois positions, à savoir la position de fermeture, la position d'ouverture et la position de nettoyage mais peut librement basculer ou osciller entre ces trois positions. Ainsi, si l'usager ne s'est pas assuré que l'ouvrant est bloqué dans sa position d'ouverture ou sa position de nettoyage, on risque que le vent claque l'ouvrant en position de fermeture, ou qu'en cours de nettoyage, l'ouvrant bascule inopinément pouvant détériorer l'ensemble.

On connaît également, par le document GB-A-2.079.845, une charnière pour fenêtre basculante dotée de profilés externes de recouvrement composée d'un élément fixe ayant la forme d'un boîtier et vissé dans une entaille réalisée dans le dormant d'un élément mobile pourvu d'une embase vissée sur l'ouvrant et composée de deux plaques ayant une forme générale d'un secteur de cercle. Ces deux plaques, pivotant autour d'un second axe d'articulation formé par une vis de serrage se déplacent dans des échancrures semi-circulaires réalisées dans les deux parois de l'élément fixe. Entre les deux parois de l'élément fixe et les deux plaques de l'élément mobile est situé un levier basculant autour d'un premier axe d'articulation et traversé par le second axe d'articulation. Ce levier basculant ayant la forme approximative d'un "U", est relié, à l'une de ses extrémités et par le premier axe d'articulation, à l'élément fixe et, à son extrémité opposée par l'intermédiaire du second axe d'articulation, à l'élément mobile. Ce levier basculant, présentant un secteur de cercle dont une des faces latérales est dotée d'un revêtement de friction, comporte, en outre, sur chacune de ses faces, une clenche montée pivotante sur un axe.

Cette clenche, en position de fermeture de la fenêtre, est logée dans une découpe pratiquée dans les échancrures semi-circulaires du boîtier de l'élément fixe. De plus, les deux plaques de l'élément mobile comportent un bossage courbe de guidage. En ouvrant la fenêtre, l'élément mobile pivote autour du second axe d'articulation jusqu'à ce que le bossage courbe de guidage entre en contact avec la clenche

En raison de la forme particulière de ce bossage, la clenche vient alors à basculer tout en se dégageant de la découpe. En fait, cette coopération intime entre ledit bossage et la clenche autorise la rotation du levier basculant autour du premier axe d'articulation de sorte que les deux axes d'articulation soient décalés par rapport au plan de l'ouvrant.

Toutefois, ce document ne comporte aucun moyen de sécurité bloquant l'ouvrant basculant ou oscillant dans sa position de nettoyage. En effet, l'utilisation d'un revêtement de friction est un moyen très aléatoire car ce revêtement risque, après un certain temps d'usage, d'être totalement inefficace. Par ailleurs, le serrage exercé par le second axe d'articulation formé par une vis de serrage, freine considérablement le mouvement d'ouverture de l'ouvrant.

De même, on connaît par le document DE-A-1.708.123, une charnière pour fenêtre basculante. Cette charnière comporte un élément fixe solidaire du cadre dormant. Cet élément fixe comporte deux axes d'articulation. Par ailleurs, cette charnière comporte un élément mobile solidaire de l'ouvrant basculant. Cet élément mobile, constitué de deux pièces dont, l'une, est solidaire de l'élément mobile et, l'autre, peut être rapprochée ou éloignée de ladite pièce par des vis, comporte également deux axes d'articulation. A l'emplacement des articulations, les deux pièces de l'élément mobile présentent des alésages dans lesquels viennent se loger lesdites articulations. L'un des axes d'articulation de l'élément fixe est relié à l'un des axes d'articulation de l'élément mobile par un premier élément intermédiaire. L'autre axe d'articulation de l'élément fixe est relié au second axe d'articulation de l'élément mobile par un second élément intermédiaire. Ainsi, on est en présence de quatre axes d'articulation et de deux éléments intermédiaires. Au début de l'ouverture, l'élément intermédiaire pivote autour de l'axe d'articulation pour amener l'axe d'articulation de l'élément mobile dans une position intermédiaire. En continuant l'ouverture de l'ouvrant, on provoque la rotation simultannée, d'une part, de l'élément intermédiaire autour de l'axe d'articulation solidaire de l'élément fixe et, d'autre part, des pièces autour de l'axe d'articulation de l'élément mobile.

Le seul moyen pour éviter un retour inopiné de l'ouvrant de sa position d'ouverture à la position de fermeture est de serrer les pièces de l'élément mobile sur les axes d'articulation de l'élément mobile par l'intermédiaire des vis. A cet effet, on prévoit dans l'une des pièces intermédiaires deux ouvertures pour actionner les vis. Cependant, l'action sur les vis ne peut s'exercer que lorsque la fenêtre est en position de fermeture. Ainsi, on agit d'une manière arbitraire et empirique sur les axes d'articulation de l'élément mobile en augmentant plus ou moins le coefficient de frottement entre les pièces de l'élément mobile et les axes d'articulation de l'élément mobile en modifiant le pincement desdites pièces sur lesdits axes d'articulation, donc au détriment de l'effort normal nécessaire pour l'ouverture de l'ouvrant.

On doit donc constater qu'également cette charnière ne comporte aucun dispositif de sérurité et que les moyens utilisés ne sont pas fiables.

La présente invention a pour but de remédier à ces inconvénients. L'invention, telle qu'elle est caractérisée dans les revendications, résout le problème consistant a créer un pivot pour fenêtre basculante ou oscillante de toiture comprenant un élément fixe solidaire du dormant doté d'un capot de recouvrement supérieur, un élément mobile solidaire de l'ouvrant basculant ou oscillant doté d'un capot de recouvrement inférieur et un élément intermédiaire relié par un premier axe d'articulation à l'élément fixe et par un second axe d'articulation à l'élément mobile, en position de nettoyage de l'ouvrant basculant ou oscillant, le second axe d'articulation étant projeté vers l'extérieur par rapport au plan de l'ouvrant basculant ou oscillant par suite d'une première rotation de l'ouvrant basculant ou oscillant autour du second axe d'articulation reliant l'élément mobile à l'élément intermédiaire suivie d'une seconde rotation autour du premier axe d'articulation reliant l'élément intermédiaire à l'élément fixe, ce pivot comportant un levier condamnant le retour de l'ouvrant basculant ou oscillant de sa position bloquée de nettoyage vers sa position d'ouverture, ce levier, intercalé entre l'élément fixe et l'élément mobile étant commandé par un téton solidaire de l'élément mobile dont la rotation est freinée par un pignon-frein solidaire de l'élément intermédiaire.

Les avantages obtenus grâce à cette invention consistent essentiellement en ce que le pivot comporte des moyens de sécurité annihilant le retour inopiné de l'ouvrant basculant ou oscillant depuis sa position de nettoyage et sa position d'ouverture ou depuis cette dernière à sa position de fermeture, ces moyens, en raison de leur simplicité, sont peu onéreux et peu sujets à des incidents de fonctionnement. Au total, le pivot se distingue par sa sécurité et par une longue durée de vie.

L'invention est exposée ci-après plus en détail à l'aide de dessins représentant seulement un mode d'exécution.
. la figure 1 représente une vue partielle et en élévation d'une fenêtre basculante ou oscillante de toiture pourvue d'un pivot conforme à l'invention, l'ouvrant étant en position fermée.
. la figure 2 représente une vue analogue mais l'ouvrant étant en position d'ouverture normale.
. la figure 3 représente une vue analogue mais l'ouvrant étant en position de nettoyage.
. la figure 4 représente un schéma synoptique de la décomposition des mouvements de l'élément intermédiaire et des moyens anti-retour.

On se réfère aux figures 1 à 3.

On dispose entre les longerons du dormant 1 doté d'un capot de recouvrement supérieur 2 et les longerons de l'ouvrant basculant ou oscillant 3 doté d'un capot de recouvrement inférieur 4 d'une fenêtre basculante ou oscillante de toiture de deux pivots 5 conformes à l'invention. Du fait que les pivots 5 sont énantiomorphes par rapport au plan longitudinal de la fenêtre basculante ou oscillante, la description ci-dessous se rapporte à un seul pivot 5.

Le pivot 5 comporte un élément fixe 6, rendu solidaire de la face interne des longerons du dormant 1 par deux axes de rotation 7 et 8, comportant un corps ayant la forme approximative d'un "L" dont les deux faces 9 et 10 des deux ailes 11, 12 forment un angle de l'ordre de cent vingt degrés, ce qui permet d'obtenir un dégagement pour le capot de recouvrement inférieur 4 de l'ouvrant basculant ou oscillant 3. Le premier axe de rotation 7 est situé à l'extrémité 13 de l'aile pratiquement verticale 11 et le second axe de rotation 8 est situé à proximité de l'extrémité 14 de l'aile pratiquement horizontale 12 de l'élément fixe 6. Le premier axe de rotation 7 est disposé en deçà du chant inférieur 15 de l'élément de recouvrement supérieur 2 alors que le second axe de rotation 8 se trouve au-delà dudit chant inférieur 15, ce dernier recouvrant, lorsque l'ouvrant basculant ou oscillant 3 est en position de fermeture, le chant supérieur 16 du capot de recouvrement inférieur 4.

Sur le premier axe de rotation 7 est enfilé le coin supérieur 17 de l'un des petits côtés d'un élément intermédiaire 18 ayant approximativement la forme d'un rectangle. Cet élément intermédiaire 18 peut pivoter librement autour dudit axe de rotation 7, ce dernier constituant l'un des axes d'articulation du pivot 5. On réalise dans le chant supérieur 19 de cet élément intermédiaire 18 un dégagement 20 dans lequel pourra se déplacer le chant supérieur 16 du capot de recouvrement inférieur 4 de l'ouvrant basculant ou oscillant 3 lorsque l'on pousse ce dernier vers l'extérieur pour l'amener d'abord en position d'ouverture (voir figure 2), puis en position de nettoyage (voir figure 3).

A proximité de l'autre petit côté de l'élément intermédiaire 18, ce dernier comporte des moyens de freinage constitués par un pignon-frein 21 pivotant autour d'un axe de rotation 22 solidaire de l'élément intermédiaire 18. Le pignon-frein 21 présente sur son pourtour 23 une denture 24 s'engrénant avec une denture 25 d'un segment curviligne 26 d'un élément mobile 27. Celui-ci est rendu solidaire de la face externe des longerons de l'ouvrant basculant ou oscillant 3 par un axe d'articulation 28 constituant le second axe d'articulation du pivot 5. Le segment curviligne 26 est solidaire en rotation dudit axe d'articulation 28 et en conférant une rotation à l'ouvrant basculant ou oscillant 3 pour l'amener en position d'ouverture et en position de nettoyage ou inversement en position d'ouverture et en position de fermeture, cette rotation entraîne automatiquement la rotation de l'élément mobile 27 autour du centre de rotation 29. Le centre 29 de l'axe d'articulation 28 constitue également le centre du segment curviligne 26. Du fait de la coopération de sa denture 25 avec celle 24 du pignon-frein 21, le mouvement de rotation du segment curviligne 26 et, par voie de conséquence, de l'ouvrant basculant ou oscillant 3, est constamment freiné et dès qu'on lâche ce dernier, celui-ci conserve sa position et ne bascule pas inopinément ni dans un sens, ni dans l'autre.

De ce fait, on peut conférer à l'ouvrant basculant ou oscillant 3 toute position intermédiaire. Bien entendu, la force de freinage du pignon-frein 21, d'une part, est fonction du poids de l'ouvrant basculant et oscillant 3 et, d'autre part, doit tenir compte des effets du vent et autres conditions atmosphériques;

L'élément intermédiaire 18 étant immobile au cours de ces manoeuvres d'ouverture et de fermeture de l'ouvrant basculant ou oscillant 3, il pourrait être envisagé de confondre cet élément intermédiaire 18 à l'élément fixe 6 rapporté sur la face interne des longerons du dormant 1. Dans ces conditions, la position de nettoyage, correspondant à la position d'ouverture maximale de la fenêtre, serait atteinte suite à une rotation continuellement freinée.

Toutefois, une telle disposition limiterait sensiblement l'amplitude du déplacement angulaire dudit ouvrant basculant ou oscillant 3, les capots de recouvrement supérieur 2 et inférieur 4 venant à se gêner mutuellement lors du basculement en position de nettoyage.

Aussi, est-il prévu de dissocier l'élément intermédiaire 18 de l'élément fixe 6 de manière à définir deux axes d'articulation 28 et 7 distincts autorisant une rotation successive de l'ouvrant basculant ou oscillant 3 autour de ces derniers et par là même sa projection vers l'extérieur du dormant 1 afin d'augmenter l'amplitude de son déplacement angulaire.

Par ailleurs, le segment curviligne 26 comporte à l'une de ses extrémités 30 des moyens de commande 31 constitués de préférence par un téton. En position de fermeture, ledit téton 31 est situé du côté du premier axe de de rotation 7. Ce téton 31 fait saillie par rapport à la face de l'élément intermédiaire 18 dirigée vers l'élément fixe 6. Lorsque l'ouvrant basculant ou oscillant 3 est en position de fermeture, tel que représenté dans la figure 1, le centre 32 de ce téton 31 se trouve sur le même plan horizontal 33 que le centre 29 de l'axe d'articulation 28. En actionnant l'ouvrant basculant ou oscillant 3, ce téton 31 décrit un arc de cercle 34 concentrique au segment curviligne 26. Lorsque l'ouvrant basculant ou oscillant 3 se trouve en position d'ouverture normale, ledit téton 31 vient s'engager dans une lumière 35 réalisée à une des extrémités 36 de moyens anti-retour de l'ouvrant basculant ou oscillant 3 de sa position de nettoyage vers sa position d'ouverture.

Ces moyens anti-retour sont un levier 37 pouvant pivoter autour du second axe de rotation 8 de l'élément fixe 6, ce second axe de rotation 8 traversant l'autre extrémité 38 dudit levier 37 et débouchant dans un dégagement 39 réalisé dans l'élément intermédiaire 18. La lumière 35 comporte deux rampes de guidage 40, 41 aboutant à un fond de gorge 42. En phase de fermeture, le centre 43 de ce fond de gorge 42 se situe légèrement au-dessus du plan horizontal 44 passant par le centre 45 de l'axe de rotation 8 et le levier 37 repose sur un arrêt 46 solidaire de l'élément fixe 6.

Lorsque le téton 31 pénètre dans la lumière 35, il provoque un début de rotation du levier 37 et le centre 43 du fond de gorge 42, se confondant avec le centre 32 du téton de commande 31, est relevé de manière à amplifier son décalage par rapport au plan horizontal 44.

En continuant l'ouverture de l'ouvrant basculant ou oscillant 3, le téton de commande 31 provoque la rotation du levier 37 autour du centre 45 de l'axe de rotation 8 qui devient donc l'axe de rotation du levier 37. Celui-ci exerce une poussée sur le téton de commande 31, poussée transmise par l'élément mobile 27, par l'intermédiaire de l'axe d'articulation 28, à l'élément intermédiaire 18. Ce dernier pivotera autour du premier axe de rotation 7 et l'axe d'articulation 28 est poussé hors du cadre dormant 1. De ce fait, il est possible de conférer à l'ouvrant basculant ou oscillant 3 la position de nettoyage.

On obtient la position d'équilibre anti-retour lorsque le centre 29 de l'axe d'articulation 28 de l'élément mobile 27, le centre 32 du téton de commande 31 de l'élément mobile 27, respectivement le centre 43 du fond de gorge 42 du levier 37 et le centre de l'axe de rotation 8, respectivement le centre de rotation du levier 37, se trouvent sur le même alignement 47. Dès que le centre 32 du téton de commande 31 de l'élément mobile 27 a dépassé l'alignement 47, l'ouvrant basculant ou oscillant 3 est bloqué dans sa position de nettoyage.

A cet effet, il y a lieu de se reporter à la figure 4 représentant synoptiquement la décomposition des mouvements depuis la position d'ouverture normale de l'ouvrant basculant ou oscillant 3 (voir figure 2) jusqu'à sa position de nettoyage (voir figure 3). L'arc de cercle 48 représente le trajet qu'engendre la liaison 49 entre les moyens de commande 31 de l'élément mobile 27 et les moyens anti-retour, à savoir l'extrémité 36 du levier 37 alors que l'arc de cercle 50 représente le trajet qu'engendre la liaison 51 entre l'élément mobile 27 et l'élément intermédiaire 18.

Lorsque l'ouvrant basculant ou oscillant 3 est en position d'ouverture normale, la liaison 49 se trouve au point A et la liaison 51 en point B.

Lorsque l'ouvrant basculant ou oscillant 3 est en position d'équilibre anti-retour, la liaison 49 se trouve sur l'alignement 47 et la liaison 51 en C.

Lorsque l'ouvrant basculant ou oscillant 3 est en position bloquée de nettoyage, la liaison 49 se trouve en D, donc au-delà de l'alignement 47 et la liaison 51 a reculé au point E.

L'entre-axe 52 entre le centre 29 de l'axe d'articulation 28 et le centre 32 du téton de commande 31, c'est-à-dire la distance entre la liaison 49 et la liaison 51, empêche l'ouvrant basculant ou oscillant 3 de revenir en arrière d'une manière inopinée.

## Revendications

1. Pivot pour fenêtre basculante ou oscillante de toiture comprenant un élément fixe (6) solidaire du dormant (1) doté d'un capot de recouvrement supérieur (2), un élément mobile (27) solidaire de l'ouvrant basculant ou oscillant (3) doté d'un capot de recouvrement inférieur (4) et un élément intermédiaire (18) relié par un premier axe d'articulation (7) à l'élément fixe (6) et par un second axe d'articulation (28) à l'élément mobile (27), en position de nettoyage de l'ouvrant basculant ou oscillant (3), le second axe d'articulation (28) étant projeté vers l'extérieur par rapport au plan de l'ouvrant basculant ou oscillant (3) par suite d'une première rotation de l'ouvrant basculant ou oscillant (3) autour du second axe d'articulation (28) reliant l'élément mobile (27) à l'élément intermédiaire (18) suivie d'une seconde rotation autour du premier axe d'articulation (7) reliant l'élément intermédiaire (18) à l'élément fixe (6), caractérisé en ce qu'il comporte un levier (37) condamnant le retour de l'ouvrant basculant ou oscillant (3) de sa position bloquée de nettoyage vers sa position d'ouverture, ce levier (37), intercalé entre l'élément fixe (6) et l'élément mobile (27) étant commandé par un téton (31) solidaire de l'élément mobile (27) dont la rotation est freinée par un pignon-frein (21) solidaire de l'élément intermédiaire (18).

2. Pivot selon la revendication 1, caractérisé en ce que l'élément fixe (6), solidaire du dormant (1), comporte deux axes de rotation (7, 8) dont l'un (7) constitue l'axe d'articulation entre l'élément fixe (6) et l'élément intermédiaire (18) et dont l'autre (8) constitue l'axe d'articulation entre l'élément fixe (6) et les moyens anti-retour (37), les deux axes de rotation (7, 8) étant situés aux extrémités (13, 14) des ailes (11, 12) du corps de l'élément fixe (6), ces ailes (11, 12) formant un angle de l'ordre de cent vingt degrés constituant un dégagement pour le capot de recouvrement inférieur (4) de l'ouvrant basculant ou oscillant (3) après ouverture de ce dernier.

3. Pivot selon la revendication 1, caractérisé en ce que le levier (37), pivotant autour de l'axe de rotation (8) de l'élément fixe (6) sur lequel est enfilée l'extrémité (38) du levier (37) comporte, à son autre extrémité (36), une lumière (35) coopérant avec le téton (31) solidaire de l'élément mobile (27), ladite lumière (35) présentant deux rampes de guidage (40, 41) aboutant à un fond de gorge (42) dans lequel s'engage ledit téton (31) pour amorcer la rotation du levier (37) autour de l'axe de rotation (8) en relevant légèrement le centre (43) du fond de gorge (42) au dessus du plan horizontal (44) passant par l'axe de rotation (8).

4. Pivot selon la revendication 1, caractérisé en ce que le téton (31), solidaire de l'élément mobile (27), est situé, en phase de fermeture, entre le second axe d'articulation (28), autour duquel pivote l'élément mobile (27) solidaire de l'ouvrant basculant ou oscillant (3), et l'axe de rotation (7) de l'élément fixe (6), la coopération du téton (31) avec la lumière (35) du levier (37) provoquant la rotation de l'élément intermédiaire (18) autour de l'axe de rotation (7).

5. Pivot selon les revendications 2, 3, 4, caractérisé en ce que, pour une position d'équilibre anti-retour de l'ouvrant basculant ou oscillant (3), les centres (45, 32 et 29) respectivement de l'axe de rotation (8) de l'élément fixe (6), du téton (31) et de l'axe d'articulation (28) reliant l'élément mobile (27) à l'ouvrant basculant ou oscillant (3) sont situés sur une même alignement (47).

6. Pivot selon les revendications 2, 3, 4, 5, caractérisé en ce qu'en fin de course le centre (32) du téton (31) de l'élément mobile (27) est situé au-delà de l'alignement (47) en bloquant l'ouvrant basculant et oscillant (3) en position de nettoyage.

7. Pivot selon la revendication 1, caractérisé en ce que l'élément intermédiaire (18) comporte un axe de rotation (22) autour duquel pivote le pignon-frein (21) présentant sur son pourtour (23) une denture (24) s'engrènant avec une denture (25) d'un segment curviligne (26) de l'élément mobile (27).

8. Pivot selon la revendication 7, caractérisé en ce que l'axe de rotation (22), autour duquel pivote le pignon-frein (21), et l'axe de rotation (7), autour duquel pivote l'élément intermédiaire (18), sont situés de part et d'autre de l'axe d'articulation (28) de l'élément mobile (27) solidaire de l'ouvrant basculant ou oscillant (3).

9. Pivot selon la revendication 1, caractérisé en ce que l'élément intermédiaire (18) comporte, sur son chant supérieur (19), un dégagement (20) pour le déplacement du chant supérieur (16) du capot de recouvrement inférieur (4) de l'ouvrant basculant ou oscillant (3).

## Patentansprüche

1. Drehlager für ein Dachschwing- oder -kippfenster mit einem am Fensterrahmen (1) befestigten ortsfesten Element (6), das mit einer oberen Abdeckung (2) versehen ist, einem am Schwing- oder Kippflügel (3) befestigten bewegbaren Element (27), das mit einer unteren Abdeckung (4) versehen ist, und einem Zwischenelement (18), das durch die erste Gelenkachse (7) mit dem ortsfesten Element (6) und durch eine zweite Gelenkachse (28) mit dem bewegbaren Element verbunden ist, wobei in der Reinigungsstellung des Schwing- oder Kippflügels die zweite Gelenkachse (28) gegenüber der Ebene des Schwing- oder Kippflügels (3) nach außen verlagert ist aufgrund einer ersten Drehung des Schwing- oder Kippflügels (3) um die zweite Gelenkachse (28), die das bewegbare Element (27) mit dem Zwischenelement (18) verbindet, gefolgt von einer zweiten Drehung um die erste Gelenkachse (7), die das Zwischenelement (18) mit dem ortsfesten Element (6) verbindet, **dadurch gekennzeichnet**, daß es einen Hebel (37) aufweist, der die Rückkehr des Schwing- oder Kippflügels aus seiner blockierten Reinigungsstellung in die Öffnungsstellung sperrt, wobei dieser zwischen dem ortsfesten Element (6) und dem beweglichen Element (7) eingefügte Hebel (37) durch einen am bewegbaren Element (27) befestigten Zapfen (32) gesteuert ist, dessen Drehung durch ein am Zwischenelement (18) befestigtes Bremszahnrad (21) gebremst ist.

2. Drehlager nach Anspruch 1, **dadurch gekennzeichnet**, daß das am Festrahmen befestigte ortsfeste Element (6) zwei Drehachsen (7, 8) aufweist, deren eine (7) die Gelenkachse zwischen dem ortsfesten Element (6) und dem Zwischenelement (18) und deren andere (8) die Gelenkachse zwischen dem ortsfesten Element (6) und den Anti-Rückkehrmitteln (37) bildet, wobei sich die beiden Drehachsen (7, 8) an den Enden (13, 14) der Schenkel (11, 12) des ortsfesten Elementkörpers befinden und diese Schenkel (11, 12) einen Winkel in der Größenordnung von 120° zum Freigeben der unteren Abdeckung (4) des Schwing- oder Kippflügels (3), nach dessen Öffnen, bilden.

3. Beschlag nach Anspruch 1, **dadurch gekennzeichnet**, daß der um die Drehachse (8) des ortsfesten Elements (6), auf das das Ende (38) des Hebels (37) aufgeschoben ist, schwenkbare Hebel (37) an seinem anderen Ende (36) einen Schlitz (35) aufweist, der mit dem am bewegbaren Element (27) befestigten Zapfen (31) zusammenwirkt, wobei der Schlitz (35) zwei Führungsrampen (40, 41) aufweist, die in den Grund einer Auskehlung (42) münden, in die der Zapfen (31) eingreift, um die Drehung des Hebels (37) um die Drehachse (8) durch leichtes Anheben des Mittelpunktes (43) der Kontur der Auskehlung (42) über die durch die Drehachse (8) verlaufende Horizontalebene (44) einzuleiten.

4. Drehlager nach Anspruch 1, **dadurch gekennzeichnet**, daß der am bewegbaren Element (27) befestigte Zapfen sich während der Schließphase zwischen der zweiten Gelenkachse (28), um die das bewegbare, am Schwing- oder Kippflügel befestigte Element schwenkbar ist, und der Drehachse (7) des ortsfesten Elements (6) befindet, wobei das Zusammenwirken des Zapfens (31) mit dem Schlitz (35) des Hebels (37) die Drehung des Zwischenelements (18) um die Drehachse (7) bewirkt.

5. Drehlager nach den Ansprüchen 2, 3, 4, **dadurch gekennzeichnet**, daß für eine Anti-Rückkehr-Gleichgewichtslage des Schwing- oder Kippflügels (3) sich die jeweiligen Mittelpunkte (45, 32, 29) der Drehachse des ortsfesten Elements (6), des Zapfens (31) und der Gelenkachse (28), die das bewegliche Element (27) mit dem Schwing- und Kippflügel (3) verbindet, auf einer gleichen Fluchtlinie (47) befinden.

6. Drehlager nach den Ansprüchen 2, 3, 4, 6, **dadurch gekennzeichnet**, daß am Ende der Bewegung sich der Mittelpunkt (32) des Zapfens (31) des beweglichen Elements (27) über der Fluchtlinie (47) befindet, zum Blockieren des Schwing- oder Kippflügels (3) in der Reinigungsstellung.

7. Drehlager nach Anspruch 1, **dadurch gekennzeichnet**, daß das Zwischenelement (18) eine Drehachse (22) aufweist, um die das Bremszahnrad (21) schwenkbar ist, das auf seinem Umfang (23) eine Verzahnung (24) aufweist, die mit einer Verzahnung (25) eines gekrümmten Segments (26) des bewegbaren Elements (27) in Eingriff steht.

8. Drehlager nach Anspruch 7, **dadurch gekennzeichnet**, daß die Drehachse (22), um die das Bremszahnrad (21) schwenkbar ist, und die Drehachse (7), um die das Zwischenelement (18) schwenkbar ist, sich beidseitig der Gelenkachse (28) des bewegbaren, am Schwing- oder Kippflügel (3) befestigten Elements (27) befinden.

9. Drehlager nach Anspruch 1, **dadurch** **gekennzeichnet**, daß das Zwischenelement (18) auf seiner oberen Kante (19) einen Abstand (20) zum Verschieben der oberen Kante (18) der unteren Abdeckung (4) des Schwing- oder Kippflügels (3) aufweist.

## Claims

1. Pivot for a tilting or swinging roof window, comprising a fixed member (6) integral with the sash-frame (1) provided with an upper covering cap (2), a movable member (27) integral with the tilting or swinging leaf (3) provided with a lower covering cap (4) and an intermediate member (18) connected by means of a first hinging spindle (28) to the movable member (27), in cleaning position of the tilting or swinging leaf (3), the second hinging spindle (28) being outwardly protruding with respect to the plane of the tilting or swinging leaf (3) further to a first rotation of the tilting or swinging leaf (3) about the second hinging spindle (28) connecting the movable member (27) to the intermediate member (18), followed by a second rotation about the first hinging spindle (7) connecting the intermediate member (18) to the fixed member (6), characterized in that it includes a lever (37) impeding the return of the tilting or swinging leaf (3) from its locked cleaning position to its open position, this lever (37), intercalated between the fixed member (6) and the movable member (27), being actuated by a stud (31) integral with the movable member (27) the rotation of which is braked by a braking gear (21) integral with the intermediate member (18).

2. Pivot according to claim 1, characterized in that the fixed member (6), integral with the sash-frame (1), includes two rotation spindles (7, 8) one (7) of which forms the hinging spindle between the fixed member (6) and the anti-return means (37), both rotation spindles (7, 8) being located at the ends (13, 14) of the wings (11, 12) of the body of the fixed member (6), these wings (11, 12) forming an angle of about one hundred and twenty degrees forming a clearance for the lower covering cap (4) of the tilting or swinging leaf (3) after opening of same.

3. Pivot according to claim 1, characterized in that the lever (37) pivoting about the rotating spindle (8) of the fixed member (6) onto which is engaged the end (38) of the lever (37) includes, at its other end (36), a slot (35) co-operating with the stud (31) integral with the movable member (27), said slot (35) having two guiding slopes (40, 41) ending at a groove bottom (42) into which engages said stud (31) to initiate the rotation of the lever (37) about the rotation spindle (8) by slightly raising the centre (43) of the groove bottom (42) above the horizontal plane (44) passing through the rotation spindle (8).

4. Pivot according to claim 1, characterized in that the stud (31) integral with the movable member (27) is located, in the closing step, between the second hinging spindle (28) about which pivots the movable member (27) integral with the tilting or swinging leaf (3) and the rotating spindle (7) of the fixed member (6), the cooperation of the stud (31) with the slot (35) of the lever (37) causing the rotation of the intermediate member (18) about the rotating spindle (7).

5. Pivot according to claims 2, 3, 4, characterized in that, for an anti-return balance position of the tilting and swinging leaf (3), the centres (45, 32 and 29) of the rotating spindle (8) of the fixed member (6), of the stud (31) and of the hinging spindle (28) connecting the movable member (27) to the tilting and swinging leaf (3), respectively, are located on one and the same alignment (47).

6. Pivot according to claims 2, 3, 4, 5, characterized in that, at the end of the stroke, the centre (32) of the stud (31) of the movable member (27) is located beyond the alignment (47) while locking the tilting and swinging leaf (3) in cleaning position.

7. Pivot according to claim 1, characterized in that the intermediate member (18) includes a rotating spindle (22) about which pivots the braking gear (21) having, at its periphery (23), a toothing (24) engaging a toothing (25) of a curvilinear segment (26) of the movable member (27).

8. Pivot according to claim 7, characterized in that the rotating spindle (22) about which pivots the braking gear (21) and the rotating spindle (7) about which pivots the intermediate member (18) are located on both sides of the hinging spindle (28) of the movable member (27) integral with the tilting and swinging leaf (3).

9. Pivot according to claim 1, characterized in that the intermediate member (18) includes, at its upper edge (19), a clearance (20) for the movement of the upper edge (16) of the lower covering cap (4) of the tilting and swinging leaf (3).
